# EUROPÄISCHE PATENTSCHRIFT

(11) **EP 1 460 927 B1**
(45) Veröffentlichungstag und Bekanntmachung des Hinweises auf die Patenterteilung: **11.02.2009**
(21) Anmeldenummer: 02792807.6
(22) Anmeldetag: 26.11.2002
(51) Int. Cl.: A47L 15/42, A47L 15/46

(54) **GESCHIRRSPÜLMASCHINE ZUR AUFNAHME VON IN EINEM SPÜLBEHÄLTER ANGEORDNETEM REINIGUNGSGUT**
DISHWASHER FOR RECEIVING ARTICLES TO BE CLEANED THAT ARE ARRANGED IN A WASHING COMPARTMENT
LAVE-VAISSELLE DESTINE A RECEVOIR DE LA VAISSELLE A LAVER DISPOSEE DANS UNE ENCEINTE DE LAVAGE

(30) Priorität: 28.12.2001 DE 10164503
(43) Veröffentlichungstag der Anmeldung: 29.09.2004
(73) Patentinhaber: BSH Bosch und Siemens Hausgeräte GmbH, 81739 München (DE)
(72) Erfinder: EIERMANN, Rüdiger, 89428 Sygenstein (DE)
(86) Internationale Anmeldenummer: PCT/EP2002/013314
(87) Internationale Veröffentlichungsnummer: WO 2003/055373

(56) Entgegenhaltungen:
- EP-A- 0 299 343
- EP-A- 0 365 500
- DE-C- 483 793
- US-A- 2 277 291
- US-A- 3 890 987

## Beschreibung

Die Erfindung betrifft eine Geschirrspülmaschine zur Aufnahme von in einem Spülbehälter angeordnetem Reinigungsgut nach dem Oberbegriff des Patentanspruches 1.

Aus der Deutschen Offenlegungsschrift DE 29 00 954 ist eine Geschirrspülmaschine zur Aufnahme von in einem Spülbehälter angeordnetem Reinigungsgut bekannt, die eine Pumpe zum Umwälzen von Flüssigkeit, einen Durchlauferhitzer zum Erwärmen der Flüssigkeit und eine Sprüheinrichtung zum Aufbringen der Flüssigkeit auf das Reinigungsgut bei Auswahl eines Spülvorgangs durch eine Steuereinrichtung aufweist. Darüber hinaus verfügt die Geschirrspülmaschine über eine Einrichtung zur Bereitstellung von Dampf bei Aktivierung eines gesonderten, zwischen Vorspülgang und Hauptspülgang ablaufenden Dampfspülgangs. Diese Einrichtung zur Bereitstellung des Dampfes ist unmittelbar unterhalb der Sprüheinrichtung direkt im Spülbehälter angeordnet und liefert den aus Dampfabgabeöffnungen in den Spülbehälter an beliebige Stellen unkontrolliert austretenden Dampf durch Aufheizen von Wasser in einer gesonderten Kammer. Der Dampfspülgang dient dabei zum Anlösen von stark verschmutztem Reinigungsgut und wird bei Auswahl eines entsprechenden Programms durch den Benutzer über die Steuereinrichtung initiiert. Zur Entkalkung des Dampferzeugers muss die für die Bereitstellung des Dampfes zuständige Einrichtung aus der Geschirrspülmaschine manuell entfernt und gereinigt werden.

Aus der Deutschen Patentschrift DE 44 01 420 ist ein Arbeitsbehälter für eine Geschirrspülmaschine bekannt, das ein Heizelement mit einer teilweise mit verdampfbarer Flüssigkeit gefüllten Dampfkammer aufweist.

Aus der US 3,890,987 ist ein Geschirrspüler bekannt mit einer Hilfseinrichtung zur Beaufschlagung von in einem Aufnahmebehälter aufgenommenen Gegenständen, wie z,B. Silberbesteck mit Spülflotte. Hierzu weist die Geschirrspülmaschine gemäß der US 3,890,987 eine Heizeinrichtung mit einer Dampfsperre auf, mit der während der Spülflotte durch ein Leitungssystem von oben herab auf die in dem Behälter aufgenommenen Teile gesprüht werden kann, wobei zum Erreichen einer Pumpwirkung mit der Heizeinrichtung Gasblasen erzeugt werden.

Aus der EP 0 299 343 A1 ist eine Geschirrspülmaschine mit einem Durchlauferhitzer bekannt, der der zur Versorgung von einem Sprüharm der Geschirrspülmaschine mit erwärmter Spülflotte dient. Dabei weist der Durchlauferhitzer einen röhrenförmigen Körper auf, der aus einer Aluminiumlegierung gebildet ist, durch dessen Inneres das zu erhitzende Wasser strömt, wobei ein Widerstandsheizelement spiralförmig auf den röhrenförmigen Körper angeordnet ist.

Der Erfindung liegt die Aufgabe zugrunde, eine Geschirrspülmaschine bereitzustellen, die es erlaubt, Dampf zu Reinigungszwecken ohne einen gesonderten Dampfspülgang zu verwenden.

Diese Aufgabe wird durch die Merkmale des Patentanspruchs 1 erfindungsgemäß gelöst. Weiterbildungen der Erfindung sind in den Unteransprüchen angegeben.

Die Erfindung geht aus von einer Geschirrspülmaschine, ausgebildet zur Aufnahme von in einem Spülbehälter angeordnetem Reinigungsgut, mit einer Pumpe zum Umwälzen von Flüssigkeit, und einer Sprüheinrichtung zum Aufbringen der Flüssigkeit auf das Reinigungsgut bei Auswahl eines Spülvorgangs durch eine Steuereinrichtung, sowie mit einer Einrichtung zur Bereitstellung von Dampf, die einen von einem Dampfspender versorgten Dampfstrahler aufweist, der derart in der Geschirrspülmaschine eingebaut sind, dass im Spülbehälter eine vorbestimmte, zur Aufnahme von besonderem Reinigungsgut vorgesehene Stelle mit Dampf beaufschlagt wird,

Der Dampfspender ist erfindungsgemäß parallel zu dem Durchlauferhitzer angeordnet und wird über ein dazwischen geschaltetes Ventil mit der Flüssigkeit aus dem gewählten Spülvorgang beaufschlagt. Somit befindet sich der Dampfspender im Hydraulikkreis der Geschirrspülmaschine, wodurch erst die Möglichkeit besteht, den Dampfspender mehrmals während eines Spülgangs automatisch mit Flüssigkeit zu füllen und diese zu verdampfen. Eines gesonderten Dampfspülgangs bedarf es nicht.

Durch den Gegenstand der Erfindung ergibt sich in vorteilhafter Weise eine Anordnung der zur Bereitstellung des Dampfes vorgesehenen Einrichtung mit voneinander getrennten Dampfspender und Dampfstrahler derart, dass vom Dampfstrahler immer dieselbe bestimmte Stelle im Spülbehälter, die zur Aufnahme des besonderen - z.B. stark verschmutzten - Reinigungsguts besonders gekennzeichnet und gestaltet werden kann, mit dem Dampf beaufschlagt wird. Ein unkontrolliertes Austreten des Dampfes an beliebigen Stellen in den gesamten Spülbehälter wird durch die Erfindung gerade vermieden, was zu einer Verbesserung des Reinigungsergebnisses bei größtmöglichem Nutzungsgrad des Dampfes führt und darüber hinaus nicht von der Aktivierung eines gesonderten Dampfspülvorgangs abhängt.

Gemäß einer günstigen Weiterbildung der Erfindung ist die zur Aufnahme von besonderem Reinigungsgut vorgesehene vorbestimmte Stelle in der Nähe einer Spülbehälterwand eingerichtet. Dadurch lässt sich das Reinigungsergebnis weiter optimieren, da die einzige Austrittsstelle für den Dampf zur Beaufschlagung des besonderen Reinigungsguts im Grenzbereich des Spülbehälters liegt und das andere normale Reinigungsgut nicht tangiert.

Gemäß einer weiteren äußerst günstigen Ausgestaltung der Erfindung ist der Dampfstrahler mit einer kombinierten Dampf-Strahl-Düse versehen, die eine Austrittsöffnung für einen Flüssigkeitsstrahl und eine andere Austrittsöffnung für den Dampf aufweist. Damit können die im Dampferzeuger und/oder Dampfstrahler und/oder der Düse entstandenen Ablagerungen - vor allem die während dem Erhitzen der Flüssigkeit oder der Verdampfung gebildeten Kalkpartikel - ausgespült werden, ohne dass eine der obigen Einrichtungen dafür extra manuell ausgewechselt werden muss.

Es hat sich auch als günstig erwiesen, wenn die Dampf-Strahl-Düse ein Zwei-Wege-Ventil aufweist, das die eine Austrittsöffnung schließt und die andere Austrittsöffnung öffnet. Dadurch wählt ein- und dasselbe Ventil einerseits den Weg für das Abstrahlen von Flüssigkeit und andererseits den Weg für das Austreten des Dampfes. Vorzugsweise sind bei der Dampf-Strahl-Düse die Austrittsöffnung für den Dampf nach oben und die Austrittsöffnung für den Flüssigkeitsstrahl zur Seite gerichtet. Gemäß einer alternativen Ausgestaltung der Erfindung können bei der Dampf-Strahl-Düse die Austrittsöffnung für den Dampf und die Austrittsöffnung für den Flüssigkeitsstrahl aber auch parallel gerichtet sein.

Nach einer bevorzugten Weiterbildung der Erfindung ist das Zwei-Wege-Ventil als Doppelkugelschwimmer ausgebildet, der bei eingeschaltetem Dampfspender durch sein oberes kugelartig ausgebildetes Ende die Austrittsöffnung für den Flüssigkeitsstrahl schließt und der sich bei ausgeschaltetem Dampfspender und von unten geförderter Flüssigkeit durch sein unteres kugelartig ausgebildetes Ende nach oben bewegt und durch sein oberes kugelartig ausgebildetes Ende die Austrittsöffnung für den Dampf schließt und die Austrittsöffnung für den Flüssigkeitsstrahl öffnet.

Bei einer alternativen Lösung ist das Zwei-Wege-Ventil alls Löffel-Kugelanordnung ausgebildet, die bei eingeschaltetem Dampfspender durch ein löffelartig ausgebildetes Ende die Austrittsöffnung für den Flüssigkeitsstrahl schließt, und deren kugelartig ausgebildetes Ende sich bei ausgeschaltetem Dampfspender und von unten geförderter Flüssigkeit nach oben bewegt sowie die Austrittsöffnung für den Dampf schließt und deren löffelartig ausgebildetes Ende die Austrittsöffnung für den Flüssigkeitsstrahl öffnet. Von besonderem Wert hat sich eine weitere Ausgestaltung der Erfindung erwiesen, bei der durch die Austrittsöffnung für den Flüssigkeitsstrahl der Dampf-Strahl-Düse eine Flüssigkeit auf das im Spülbehälter angeordnete Sieb zur Siebreinigung ausgestrahlt wird. Damit kann die Düse nicht nur für den Austritt von Dampf an der vorbestimmten Stelle zu Reinigungszwecken für besonderes Reinigungsgut, sondern auch an anderer Stelle im Spülbehälter zu Reinigungszwecken für andere Einrichtungen, vorzugsweise für das häufig mit festen Partikeln stark verschmutzte Sieb, mitbenutzt werden. Dies ist ansonsten nur in einem gesonderten Reinigungsvorgang - meist manuell durch den Benutzer - und nicht automatisch möglich.

Von Vorteil ist es auch, wenn durch den ausgeschalteten Dampfspender, den Dampfstrahler und die Dampf-Strahl-Düse eine klare Flüssigkeit zum Beseitigen von Ablagerungen gefördert wird. Durch die Verwendung einer Klarspülflotte verbessert sich das Ergebnis der Ausschwemmung von Rückständen einschließlich der Kalkpartikel in den genannten Einrichtungen nochmals.

Der Gegenstand der Erfindung wird anhand eines in Figuren dargestellten Ausführungsbeispiels näher erläutert. Im einzelnen zeigen
- Figur 1: eine seitliche Innenansicht des Spülbehälters einer Geschirrspülmaschine gemäß der Erfindung ,
- Figur 2: ein Blockschaltbild der Einrichtungen zur Bereitstellung von Dampf in der Geschirrspülmaschine,
- Figur 3 und Figur 4: die Dampf-Strahl-Düse des Dampfstrahlers mit eingebautem Zwei-Wege-Ventil in einer seitlichen Schnittansicht sowie einer Außenansicht, und
- Figur 5: eine alternative Variante des Zwei-Wege-Ventils in der Schnittansicht.

Figur 1 zeigt eine seitliche Innenansicht eines Spülbehälters 2 einer Geschirrspülmaschine 1 gemäß der Erfindung, in dem ein oberer Geschirrkorb 3 und ein unterer Geschirrkorb 14 zur Aufnahme von Reinigungsgut, z.B. Geschirr- und Besteckteile, angeordnet sind. Die Geschirrkörbe 3, 14 bestehen bekanntlich jeweils aus Korbseitenwänden und einem Korbboden mit vertikal und horizontal Verlaufenden Korbstreben und weisen üblicherweise schräg nach oben gerichtete parallele Stacheln auf, zwischen denen insbesondere flache Geschirrteile wie Teller, Untertassen etc. sicher im Spülbehälter 2 gehalten werden können. Der obere Geschirrkorb 3 ist über mehrere Laufrollen 6, die sich auf nahe den Spülbehälterseitenwänden angeordneten Korbführungsschienen 5 bewegen, aus dem Spülbehälter 2 ausziehbar ausgebildet. Ein Herausziehen kann nur bei geöffneter Tür 4 erfolgen, die frontseitig zum Schließen und Öffnen der Geschirrspülmaschine 1 angebracht ist und im oberen Bereich eine Bedienblende mit Anzeigeelementen und Programmwahlschaltern zur Aktivierung unterschiedlicher Programme wie z.B. Spül- und Trocknungsvorgänge aufweist.

Die Geschirrspülmaschine 1 verfügt zusätzlich über Sprüheinrichtungen, von denen eine Sprüheinrichtung 13 in Form eines Sprüharms unterhalb des unteren Geschirrkorbs 14 im Spülbehälter 2 angeordnet ist, zum Aufbringen einer Flüssigkeit - üblicherweise Wasser - auf das Reinigungsgut bei Auswahl eines Spülvorgangs durch eine mit dem Programmwahlschalter gekoppelten Steuereinrichtung. Eine - hier in der Seitenansicht nicht erkennbare - Pumpe wälzt die Flüssigkeit um, bevor sie einem - hier in der Seitenansicht ebenfalls nicht erkennbaren - Durchlauferhitzer, u.a. zum Erwärmen der Flüssigkeit und anschließend der Sprüheinrichtung 13 zugeleitet wird. Dieser Hydraulikkreis umfasst auch mehrere Zuleitungen und Ableitungen 11, 12 für die Förderung der Spülflüssigkeit zum Reinigungsgut sowie für deren Rückförderung nach dem Spülvorgang. Eine der Ableitungen 11 ist an ein im Spülbehälter nahe dem Behälterboden angeordnetes Sieb 15 zum Sammeln von festen Teilen und Partikeln angeschlossen. In eine der Zuleitungen 12 des Hydraulikkreises zur Beförderung der Flüssigkeit ist ein Dampfspender 7 parallel zum Durchlauferhitzer angeordnet, der zur Bereitstellung des Dampfes einen Dampfstrahler 8 mit angeschlossener Dampf-Strahl-Düse 9 versorgt. Dampfspender 7 und Dampfstrahler 8 bilden gemeinsam die Einrichtung zur Bereitstellung des Dampfes und sind derart in der Geschirrspülmaschine 1 eingebaut, dass durch den Dampfstrahler 8 im Spülbehälter 2 eine vorbestimmte, zur Aufnahme von besonderem Reinigungsgut 16 - im gewählten Beispiel eines stark verschmutzten Topfes, der sich im unteren Geschirrkorb 14 befindet - vorgesehene Stelle mit Dampf beaufschlagt wird. Die zur Aufnahme des besonderen Reinigungsguts 16 vorgesehene einzige und vorbestimmte Stelle ist vorzugsweise gemäß dem Ausführungsbeispiel in der Nähe einer Spülbehälterwand - in diesem Beispiel der Spülbehälterrückwand 15 - eingerichtet. Dadurch lässt sich das Reinigungsergebnis weiter optimieren, da die einzige Austrittsstelle für den Dampf zur Beaufschlagung des Topfes 16 im Grenzbereich des Spülbehälters 2 liegt und das andere "normale" Reinigungsgut - eingeordnet im sonstigen Bereich des unteren Geschirrkorbs 14 - nicht tangiert.

Durch den Gegenstand der Erfindung ergibt sich in vorteilhafter Weise eine Anordnung der zur Bereitstellung des Dampfes vorgesehenen Einrichtung mit voneinander getrennten Dampfspender 7 und Dampfstrahler 8 - in Verbindung mit Dampf-Strahl-Düse 9 - derart, dass vom Dampfstrahler 8 immer dieselbe vorbestimmte Stelle im Spülbehälter 2, die zur Aufnahme des besonderen Reinigungsguts 16 besonders gekennzeichnet und gestaltet werden kann - z.B. ohne die üblichen Stacheln, aber mit einer gesonderten Arretierungseinrichtung im unteren Geschirrkorb 14 - , mit dem Dampf beaufschlagt wird. Ein unkontrolliertes beliebiges Austreten des Dampfes in den gesamten Spülbehälter 2 wird durch die Erfindung gerade vermieden, was zu einer Verbesserung des Reinigungsergebnisses bei größtmöglichem Nutzungsgrad des Dampfes führt und darüber hinaus nicht von der Aktivierung eines gesonderten Dampfspülvorgangs abhängt.

Figur 2 zeigt ein Blockschaltbild der Einrichtungen zur Bereitstellung des Dampfes in der Geschirrspülmaschine gemäß Figur 1. Dabei ist der Dampfspender 7 parallel zu dem Durchlauferhitzer 18 angeordnet, und der vom Dampfspender 7 versorgte und mit Dampf-Strahl-Düse 9 versehene Dampfstrahler 8 befindet sich im Hydraulikkreis der Geschirrspülmaschine. Dadurch erst ergibt sich die besondere Möglichkeit, den Dampfspender 7 mehrmals während eines Spülgangs automatisch mit Flüssigkeit zu füllen und diese zu verdampfen. Eines gesonderten Dampfspülgangs bedarf es nicht, was zusätzlichen Steuerungs- und Zeitaufwand vermeidet. Dabei wird die Flüssigkeit - vorzugsweise klares Wasser - über die vorgeschaltete Umwälzpumpe 17 gefördert, durch den Durchlauferhitzer 18 - sowohl im ausgeschalteten als auch im eingeschalteten Zustand für Erwärmen des Wassers - transportiert und zu der Sprüheinrichtung 13 sowie in einem parallelen Weg über ein Einlassventil 19 zu dem Dampfspender 7 weitergeleitet. Parallel zu dem am Eingang angeordneten Ventil 19 ist am Ausgang des Dampfspenders 7 ein Rückschlagventil 20 aus Sicherheitsgründen eingesetzt. Der Hydraulikkreis schließt sich - gestrichelt dargestellt - durch Ableitung der Spülflüssigkeit nach einem Spülvorgang und Zuleitung von neuer Flüssigkeit über die Umwälzpumpe 17 in den Wasserkreislauf.

In Figur 3 und Figur 4 ist die Dampf-Strahl-Düse 9 mit eingebautem Zwei-Wege-Ventil 25 und 25' in einer seitlichen Schnittansicht - Figur 3 - sowie einer Außenansicht - Figur 4 - dargestellt. Der Dampfstrahler 8 ist mit einer kombinierten Dampf-Strahl-Düse 9 versehen, die eine Austrittsöffnung 24 für einen Flüssigkeitsstrahl und eine andere Austrittsöffnung 23 für den Dampf aufweist. Durch die voneinander getrennten Strahl- und Dampfwege können die zwangsläufig mit der Zeit im Dampferzeuger und/oder Dampfstrahler und/oder der Düse entstandenen Ablagerungen - vor allem die während dem Erhitzen der Flüssigkeit oder der Verdampfung gebildeten Kalkpartikel - beispielsweise mit Wasser ausgespült werden, ohne dass eine der obigen Einrichtungen dafür extra manuell ausgewechselt zu werden braucht. Durch die Verwendung einer Klarspülflotte verbessert sich das Ergebnis der Ausschwemmung von Rückständen einschließlich der Kalkpartikel in den genannten Einrichtungen nochmals.

Es hat sich dabei als besonders günstig erwiesen, wenn die Dampf Strahl-Düse 9 mit einem Zwei-Wege-Ventil 25 versehen ist, das die eine Austrittsöffnung 24 schließt und die andere Austrittsöffnung 23 gleichzeitig öffnet bzw. offen lässt. Dadurch wählt ein- und dasselbe Ventil 25 einerseits den Weg für das Abstrahlen von Flüssigkeit und andererseits den Weg für das Austreten des Dampfes selbsttätig aus. Vorzugsweise sind bei der Dampf-Strahl-Düse 9 die Austrittsöffnung 23 für den Dampf nach oben und die Austrittsöffnung 24 für den Flüssigkeitsstrahl zur Seite gerichtet. Gemäß einer alternativen Ausgestaltung der Erfindung können bei der Dampf-Strahl-Düse 9 die Austrittsöffnung für den Dampf und die Austrittsöffnung für den Flüssigkeitsstrahl aber auch parallel gerichtet sein, siche auch den Aufbau des Zwei-Wege-Ventils gemäß Figur 5.

Das Zwei-Wege-Ventil 25 der Düse 9 ist besonders vorteilhaft als Doppelkugelschwimmer - nach Art einer Hantel mit zwei an den Enden angebrachten Kugeln - aufgebaut, der bei eingeschaltetem Dampfspender durch sein oberes kugelartig ausgebildetes Ende 22 die für den Flüssigkeitsstrahl vorgesehene Austrittsöffnung 24 schließt und der sich bei ausgeschaltetem Dampfspender und von unten - über den angekoppelten Dampfstrahler 8 - in den Innenraum der Düse 9 geförderter, einfließender Flüssigkeit durch sein unteres kugelartig ausgebildetes Ende 21 nach oben in Richtung der anderen Austrittsöffnung 23 bewegt - aufschwimmt - und durch sein oberes kugelartig ausgebildetes Ende 22 diese Austrittsöffnung 23 für den Dampf schließt und die für den Flüssigkeitsstrahl vorgesehene Austrittsöffnung 24 öffnet, durch die dann das Wasser seitlich ausgespült wird. Die Darstellung in Figur 4 zeigt in einer Außenansicht die Ankopplung des Dampfstrahlers 8 an das Gehäuse 9' der Dampf-Strahl-Düse mit den beiden zur Seite und nach oben gerichteten Austrittsöffnungen 23, 24.

Bei einer alternativen Lösung des Zwei-Wege-Ventils 25' gemäß der Schnittansicht in Figur 5 ist dieses als Löffel-Kugelanordnung - nach Art einer Waage mit einem Löffel an dem einen Ende und einer Kugel an dem anderen Ende - ausgebildet, die bei eingeschaltetem Dampfspender durch das löffelartig ausgebildete Ende 27 die für den Flüssigkeitsstrahl vorgesehene Austrittsöffnung 24' schließt, und deren kugelartig ausgebildetes Ende 26 sich bei ausgeschaltetem Dampfspender und von unten in den Innenraum der Düse einfließender, geförderter Flüssigkeit nach oben in Richtung der anderen parallel liegenden Öffnung bewegt sowie diese für den Dampf vorgesehene Austrittsöffnung 23' schließt und deren löffelartig ausgebildetes Ende die Austrittsöffnung 24' für den Flüssigkeitsstrahl öffnet.

Von besonderem Wert hat sich eine weitere Ausgestaltung der Erfindung erwiesen, bei der durch die jeweils für das Austreten eines Flüssigkeitsstrahls vorgesehene Austrittsöffnung 24, 24' der Dampf-Strahl-Düse 9 eine Flüssigkeit - am besten klares Wasser - auf das im Spülbehälter angeordnete Sieb - siehe Bezugszeichen 10 in Figur 1 - zur Siebreinigung ausgestrahlt wird. Damit kann die Düse 9 nicht nur für den Austritt von Dampf an der vorbestimmten Stelle zu Reinigungszwecken für besonderes Reinigungsgut wie einen stark verschmutzten Topf, sondern auch an anderer Stelle im Spülbehälter zu Reinigungszwecken für andere Einrichtungen, vorzugsweise für das häufig mit festen Partikeln stark verschmutzte Sieb, mitbenutzt werden. Dies ist ansonsten nur in einem gesonderten Reinigungsvorgang - meist manuell durch den Benutzer - und nicht automatisch wie bei der erfindungsgemäß gestalteten Geschirrspülmaschine möglich.

## Patentansprüche

1. Geschirrspülmaschine, ausgebildet zur Aufnahme von in einem Spülbehälter (2) angeordnetem Reinigungsgut, mit einer Pumpe (17) zum Umwälzen von Flüssigkeit, und einer Sprüheinrichtung (13) zum Aufbringen der Flüssigkeit auf das Reinigungsgut bei Auswahl eines Spülvorgangs durch eine Steuereinrichtung, sowie mit einer Einrichtung zur Bereitstellung von Dampf, die einen von einem Dampfspender (7) versorgten Dampfstrahler (8, 9) aufweist, der derart in der Geschirrspülmaschine (1) eingebaut sind, dass im Spülbehälter (2) eine vorbestimmte, zur Aufnahme von besonderem Reinigungsgut (16) vorgesehene Stelle mit Dampf beaufschlagt wird,
**dadurch gekennzeichnet,**
**dass** der Dampfspender (7) parallel zu einem Durchlauferhitzer (18) angeordnet ist und über ein dazwischen geschaltetes Ventil (19) mit der Flüssigkeit aus dem gewählten Spülvorgang beaufschlagbar ist.

2. Geschirrspülmaschine nach Anspruch 1 **dadurch gekennzeichnet, dass** die zur Aufnahme von besonderem Reinigungsgut (16) vorgesehene vorbestimmte Stelle in der Nähe einer Spülbehälterwand (15) eingerichtet ist.

3. Geschirrspülmaschine nach Anspruch 1 oder 2, **dadurch gekennzeichnet, dass** der Dampfstrahler (8, 9) mit einer kombinierten Dampf-Strahl-Düse (9) versehen ist, die eine Austrittsöffnung (24) für einen Flüssigkeitsstrahl und eine andere Austrittsöffnung (23) für den Dampf aufweist.

4. Geschirrspülmaschine nach Anspruch 3, **dadurch gekennzeichnet, dass** die Dampf-Strahl-Düse (9) ein Zwei-Wege-Ventil (25, 25') aufweist, das die eine Austrittsöffnung (24, 24') schließt und die andere Austrittsöffnung (23, 23') öffnet.

5. Geschirrspülmaschine nach Anspruch 3 oder 4, **dadurch gekennzeichnet, dass** bei der Dampf-Strahl-Düse (9) die Austrittsöffnung (23) für den Dampf nach oben und die Austrittsöffnung (24) für den Flüssigkeitsstrahl zur Seite gerichtet sind.

6. Geschirrspülmaschine nach Anspruch 3 oder 4, **dadurch gekennzeichnet, dass** bei der Dampf-Strahl-Düse (9) die Austrittsöffnung (23') für den Dampf und die Austrittsöffnung (24') für den Flüssigkeitsstrahl parallel gerichtet sind.

7. Geschirrspülmaschine nach einem der Ansprüche 4 bis 6, **dadurch gekennzeichnet, dass** das Zwei-Wege-Ventil (25) als Doppelkugelschwimmer ausgebildet ist, der bei eingeschaltetem Dampfspender (7) durch sein oberes kugelartig ausgebildetes Ende (22) die Austrittsöffnung (24) für den Flüssigkeitsstrah schließt und der sich bei ausgeschaltetem Dampfspender (7) und von unten geförderter Flüssigkeit durch sein unteres kugelartig ausgebildetes Ende (21) nach oben bewegt und durch sein oberes kugelartig ausgebildetes Ende (22) die Austrittsöffnung (23) für den Dampf schließt und die Austrittsöffnung (24) für den Flüssigkeitsstrahl öffnet.

8. Geschirrspülmaschine nach einem der Ansprüche 4 bis 6, **dadurch gekennzeichnet, dass** das Zwei-Wege-Ventil (25') als Löffel-Kugelanordnung ausgebildet ist, die bei eingeschaltetem Dampfspender (7) durch ein löffelartig ausgebildetes Ende (27) die Austrittsöffnung (24') für den Flüssigkeitsstrahl schließt, und deren kugelartig ausgebildetes Ende (26) sich bei ausgeschaltetem Dampfspender (7) und von unten geförderter Flüssigkeit nach oben bewegt sowie die Austrittsöffnung (23') für den Dampf schließt und deren löffelartig ausgebildetes Ende (27) die Austrittsöffnung (24') für den Flüssigkeitsstrahl öffnet.

9. Geschirrspülmaschine nach einem Ansprüche 3 bis 8, **dadurch gekennzeichnet, dass** durch die Austrittsöffnung (24, 24') für den Flüssigkeitsstrahl der Dampf-Strahl-Düse (9) eine Flüssigkeit auf das im Spülbehälter (2) angeordnete Sieb (10) zur Siebreinigung ausgestrahlt wird.

10. Geschirrspülmaschine nach einem der Ansprüche 3 bis 9, **dadurch gekennzeichnet, dass** durch den ausgeschalteten Dampfspender (7), den Dampfstrahler (8) und die Dampf-Strahl-Düse (9) eine klare Flüssigkeit zum Beseitigen von Ablagerungen gefördert wird.

## Claims

1. Dishwashing machine constructed for reception of stock, which is to be cleaned and which is arranged in a rinsing container (2), comprising a pump (17) for circulating liquid, a spray device (13) for application of the liquid to the stock to be cleaned when a spray process by a control device is selected, and a device for providing steam and comprising a steam radiator (8, 9) supplied by a steam dispenser (7), these being installed in the dishwashing machine (1) in such a manner that a predetermined location, which is intended for reception for specific stock (16) to be cleaned, in the rinsing container (2) is acted on by steam, **characterised in that** the steam dispenser (7) is arranged parallel to a throughflow heater (18) and can be acted on with the liquid from the selected rinsing process by way of an interposed valve (19).

2. Dishwashing machine according to claim 1, **characterised in that** the predetermined location intended for reception of specific stock (16) to be cleaned is arranged in the vicinity of a rinsing container wall (15).

3. Dishwashing machine according to claim 1 or 2, **characterised in that** the steam radiator (8, 9) is provided with a combined steam jet nozzle (9) having an outlet opening (24) for a liquid jet and another outlet opening (23) for the steam.

4. Dishwashing machine according to claim 3, **characterised in that** the steam jet nozzle (9) comprises a two-way valve (25, 25') which closes one outlet opening (24, 24') and opens the other outlet opening 23, 23').

5. Dishwashing machine according to claim 3 or 4, **characterised in that** in the case of the steam jet nozzle (9) the outlet nozzle (23) for the steam is oriented upwardly and the outlet opening (24) for the liquid jet is oriented laterally.

6. Dishwashing machine according to claim 3 or 4, **characterised in that** in the case of the steam jet nozzle (9) the outlet nozzle (23) for the steam and the outlet opening (24') for the liquid jet are oriented to be parallel.

7. Dishwashing machine according to any one of claims 4 to 6, **characterised in that** the two-way valve (25) is constructed as a double ball float, which when the steam dispenser (7) is switched on closes by its upper spherically formed end (22) the outlet opening (24) for the liquid jet and which when the steam dispenser (7) is switched off and liquid is conveyed from below moves upwardly by its lower spherically formed end (21) and by its upper spherically formed end (22) closes the outlet opening (23) for the steam and opens the outlet opening (24) for the liquid jet.

8. Dishwashing machine according to any one of claims 4 to 6, **characterised in that** the two-way valve (25') is constructed as a spoon ball arrangement, which when the steam dispenser (7) is switched on closes by an end (27) of spoon-like construction the outlet opening (24') for the liquid jet, and the spherically formed end (26) of which when the steam dispenser (7) is switched off and liquid is conveyed from below moves upwardly and closes the outlet opening (23') for the steam while the end (27) thereof of spoon-like construction opens the outlet opening (24') for the liquid jet.

9. Dishwashing machine according to any one of claims 3 to 8, **characterised in that** a liquid is radiated through the outlet opening (24, 24') for the liquid jet of the steam jet nozzle (9) onto the filter (10), which is arranged in the rinsing container (2), for cleaning of the filter.

10. Dishwashing machine according to any one of claims 3 to 9, **characterised in that** a clear liquid for elimination of deposits is conveyed through the switched-off steam dispenser (7), the steam radiator (8) and the steam jet nozzle (9).

## Revendications

1. Lave-vaisselle destiné à recevoir de la vaisselle disposée dans une enceinte de lavage (2), avec une pompe (17) pour faire circuler du liquide et un dispositif de pulvérisation (13) pour l'apport du liquide sur la vaisselle par le choix d'un processus de lavage via un dispositif de commande, et avec un dispositif de mise à disposition de vapeur qui présente un éjecteur de vapeur (8, 9) alimenté par un distributeur de vapeur (7), l'éjecteur de vapeur étant intégré au lave-vaisselle (1) de telle sorte que, dans l'enceinte de lavage (2), un endroit prédéterminé (16) prévu pour recevoir de la vaisselle particulière est alimenté en vapeur,
**caractérisé en ce que**
le distributeur de vapeur (7) est aménagé parallèlement à un chauffe-eau (18) et, via une soupape (19) située entre ceux-ci, peut être alimenté en liquide, du processus de lavage choisi.

2. Lave-vaisselle selon la revendication 1, **caractérisé en ce que** l'endroit prédéterminé (16) prévu pour recevoir de la vaisselle particulière est agencé à proximité d'une paroi d'enceinte de lavage (15).

3. Lave-vaisselle selon la revendication 1 ou 2, **caractérisé en ce que** l'éjecteur de vapeur (8, 9) est pourvu d'un gicleur combiné vapeur-jet (9) qui présente un orifice de sortie (24) pour un jet de liquide et un autre orifice de sortie (23) pour la vapeur.

4. Lave-vaisselle selon la revendication 3, **caractérisé en ce que** le gicleur vapeur-jet (9) présente une soupape à deux voies (25, 25') qui ferme l'un orifice de sortie (24, 24') et ouvre l'autre orifice de sortie (23, 23').

5. Lave-vaisselle selon la revendication 3 ou 4, **caractérisé en ce que,** dans le gicleur vapeur-jet (9), l'orifice de sortie (23) pour la vapeur est dirigé vers le haut et l'orifice de sortie (24) pour le jet de liquide est dirigé vers le côté.

6. Lave-vaisselle selon la revendication 3 ou 4, **caractérisé en ce que,** dans le gicleur vapeur-jet (9), l'orifice de sortie (23') pour la vapeur et l'orifice de sortie pour le jet de liquide (24') sont disposés parallèlement.

7. Lave-vaisselle selon l'une des revendications 4 à 6, **caractérisé en ce que** la soupape à deux voies (25) est réalisée sous forme de flotteur double corps qui , lorsque le distributeur de vapeur (7) est en fonction, ferme l'orifice de sortie (24) pour le jet de liquide via son extrémité supérieure réalisée sous forme de sphère (22) et qui, lorsque le distributeur de vapeur (7) est hors fonction et par le liquide poussé par le bas, se déplace vers le haut via son extrémité inférieure réalisée sous forme de sphère (21), ferme l'orifice de sortie (23) pour la vapeur et ouvre l'orifice de sortie (24) pour le jet de liquide, via son extrémité supérieure réalisée sous forme de sphère (22).

8. Lave-vaisselle selon l'une des revendications 4 à 6, **caractérisé en ce que** la soupape à deux voies (25') est réalisée sous forme de dispositif cuillère-sphère qui, lorsque le distributeur de vapeur (7) est en fonction, ferme l'orifice de sortie (24') pour le jet de liquide via une extrémité réalisée sous forme de cuillère (27) et dont l'extrémité réalisée sous forme de sphère (26), lorsque le distributeur de vapeur (7) est hors fonction et par le liquide poussé par le bas, se déplace vers le haut et ferme l'orifice de sortie (23') pour la vapeur et dont l'extrémité réalisée sous forme de cuillère (27) ouvre l'orifice de sortie (24') pour le jet de liquide.

9. Lave-vaisselle selon l'une des revendications 3 à 8, **caractérisé en ce que,** pour le nettoyer, un liquide est répandu sur le filtre (10) aménagé dans l'enceinte de lavage (2) via l'orifice de sortie (24, 24') pour le jet de liquide du gicleur vapeur jet (9).

10. Lave-vaisselle selon l'une des revendications 3 à 9, **caractérisé en ce que,** lorsque le distributeur de vapeur est hors fonction, un liquide clair est amené à l'éjecteur de vapeur (8) et au gicleur vapeur-jet (9) pour l'élimination des dépôts.
